# EUROPÄISCHE PATENTSCHRIFT

(11) **EP 0 073 842 B1**
(45) Veröffentlichungstag und Bekanntmachung des Hinweises auf die Patenterteilung: **26.03.1986**
(21) Anmeldenummer: 81106658.8
(22) Anmeldetag: 27.08.1981
(51) Int. Cl.: G09F 9/37

(54) **Bistabile elektromagnetische Schauzeichen**
Bistable electromagnetic optical display device
Indicateur optique électromagnétique bistable

(43) Veröffentlichungstag der Anmeldung: 16.03.1983
(73) Patentinhaber: Friedrich Merk-Telefonbau GmbH, D-8000 München 90 (DE)
(72) Erfinder: Szyszka, Manfred, D-8500 Nürnberg (DE); Ludes, Robert, D-8012 Ottobrunn (DE)
(74) Vertreter: Portwich, Peter

## Beschreibung

Die Erfindung betrifft bistabile elektromagnetische Schauzeichen mit jeweils in einem drehbaren Anker eingebauten Polarisationsmagneten, wobei die Anzeigefläche jedes Ankers entweder von der einen oder von der anderen Seitenfläche eines um die Längsachse drehbaren Dreikantprismas gebildet wird, der Polisationsmagnet im Innern des Prismas im Bereich der Längsachse angebracht ist und die Steuerung des Ankers in eine erste oder in eine zweite Lage durch einen Elektromagneten erfolgt.

Ein derartiges bistabiles elektromagnetisches Schauzeichen ist bereits bekannt. So wird in DE-OS 20 62 697 ein bistabiles, elektromagnetisch gesteuertes Anzeigeelement beschrieben, welches einen scheibenförmigen Polarisationsmagnten aufweist, welcher symmetrisch zur Drehachse angeordnet ist und in jeder der beiden möglichen stabilen Lagen mit seiner Magnetisierungsrichtung einen Winkel von 60 Grad gegenüber der Mittelachse des stationären Elektromagnetsystems bildet. Das Elekltromagnetsystem weist dabei einen U-förigen Kern auf, dessen freie Schenkelenden in unmittelbarer Nachbarschaft des Polarisationsmagneten liegen.

Derartige ⁻Schauzeichen sind beispielsweise auch aus der DE-PS 19 35 888 bekannt. Sie eigenen sich besonders für den Aufbau ganzer Anzeigeblöcke, durch die alpha-numerische Zeichen wiedergegeben werden sollen. Durch ihre bistabile Arbeitsweise brauchen sie im jeweiligen Anzeigezustand nicht mit Strom versorgt zu werden, da auch die Rückstellung durch Rückstellimpulse erfolgt. In einem Anzeigeblock legt jedes Schauzeichen, welche zweckmäßigerweise matrixartig angeordnet sind, einen bestimmten. Bildpunkt fest und die Auswahl dieser Bildpunkte innerhalb der Anzeigefläche eines solchen Anzeigeblockes bestimmt den Charakter des jeweils dargestellten Zeichens.

Nachteilig bei derartigen Schauzeichen ist jedoch, daß durch das Umschlagen der Klappe oder des Ankers ein verhältnismäßig großer Raum beansprucht wird. Außerdem ist der in die plättchenartige Anzeigefläche eingebaute Polarisationsmagnet sehr weit vom Kern des die Anzeigefläche steuernden Elektromagneten entfernt, so daß verhältnismäßig große Einstell- und Rückstellimpulse notwendig sind. Der oftmals gewünschten Kleinheit derartiger Anzeigeblöcke, die mit solchen Schauzeichen ausgestattet sind, steht der konstrucktive Aufbau der bekannten Schauzeichen mit einem bistabilen Verhalten.entgegen.

Der Erfindung liegt daher die Aufgabe zugrunde, bistabile elektromagnetische Schauzeichen mit einem in einen drehbaren Anker eingebauten Polarisationsmagneten zu schaffen, die sehr klein ausgeführt werden können und die sich in einfacher Weise zu einem geschlossenen Anzeigeblock zusammensetzen lassen.

Diese Aufgabe wird dadurch gelöst, daß der hufeisenförmige Polarisationsmagnet eine in der Längsachse vorgesehene Achse umgreift und derart angebracht ist, daß entweder der eine Pol oder der andere Pol sich in unmittelbarer Nähe des in des Dreikantprisma hineinragenden Endes des stiftförmigen Kerns des Elektromagneten befindet.

Die hufeisenförmige Ausbildung des Polarisationsmagneten in Verbindung mit dem stiftförmigen Kern des Elektromagneten ermöglicht die Herstellung eines derartigen Schauzeichens mit sehr kleinen Abmessungen.

Die Verwendung eines stiftförmigen Kerns eines Elektromagneten für ein bistabiles elektromagnetisches Schauzeichen ist an sich bereits bekannt. Sor wird in der FR-PS 1.527.414 ein derartiges Schauzeichen beschrieben, bei welchem am Anker zwei stabförmige Polarisationsmagneten parellel zur Drehachse mit gegeneinder versetzten Polen angebracht sind, wobei in der einen Lage oder in der anderen Lage jeweils ein Polarisationsmagnet an den abgeschrägten Enden der beiden stiftförmigen Kerne anliegt. Nachteilig bei dieser Anordnung ist die Verwendung von zwei Kernen und von zwei Polarisationsmagneten pro Schauzeichen.

Weitere Vorteile ergeben sich aus den abhängigan Ansprüchen.

Die Erfindung wird anhand eines Ausführungsbeispiels näher erläutert, welches in der Zeichnung dargestellt ist.

Es zeigen
Fig. 1 einen Elektromagneten it drehbaren Anker im Schnitt,
Fig. 2 dieselbe Anordnung in einer Ansicht,
Fig. 3 den schematischen Aufbau eines Anzeigblockes ohne die einzelnen Halteelemente wie Deckplatte und Halteblock,
Fig. 4 eine Draufsicht auf einen Teil eines Anzeigeblockes mit teilweiser weggelassener Deckplatte,
Fig. 5 einen Schnitt in Richtung A-A der Fig. 4 und
Fig. 6 eine Schaltungsanordnung zur Darstellung der Einstellund Rückstellstromkreise eines Anzeigeblockes gemäß Fig. 5.

In Fig. 1 und 2 ist die in eine Setzspule und eine Löschspule aufgeteilte Wicklung 1 eines Elektromagneten in eine entsprechende Bohrung eines Halteblockes 8 eingelegt, die ihrerseits nur angedeutet ist. Der weichmagnetische Kern 2 des Elektromagneten ist durch eine entsprechende Bohrung eines Halterahmens 3 geführt, der durch einen kragenförmigen Ansatz 9 gleichzeitig als Anschlag für die Seitenfläche 6 und 7 eines Dreikantprismas dient, das um die Achse 4 drehbar ist. In dieses Prisma eingebaut ist ein Polarisationsmagnet 5, der bei einer Änderung der Polarisationsrichtung des Elektromagneten 1/2 ebenfalls seine Stellung ändert und einen Wechsel zwischen den Anzeigeflächen 6 bzw. 7 vornimmt. Da die beiden Pole des hufeisenförmig ausgebildeten Polarisationsmagneten 5 in enger Nachbarschaft zum Ende des Kernes 2 liegen, kann eine Umsteuerung des Schauzeichens durch verhältnismäßig schwache Einstell- bzw. Löschimpulse vorgenommen werden.

In Fig. 3 sind die einzelnen Anzeigeorgane von vier Schauzeichen, die einen Teil eines ganzen Anzeigeblockes bilden, schematisch wiedergegeben. Es handelt sich dabei um die Drehanker 31, 32,33 und 34, die zeilenweise um eine gemeinsame Achse schwenkbar sind. Die Verschwenkung erfolgt unter der Einwirkung der zugeordneten Elektromagneten mit ihren Kernen 35, 36, 37 und 38 und den Spulen 39 bis 42. Jede dieser Spulen setzt sich aus einer Setz- und einer Löschspule zusammen, wobei die aus Fig. 3 ersichtlichen kammartigen Schienen, die aus Fig. 6 ersichtlichen Strompfade wiedergeben.

Wie nämlich Fig. 6 zeigt, sind die einzelnen Setz- und Löschspulen der verschiedenen Schauzeichen zeilen- und spaltenweise zusammengefaßt, wobei in die getrennt geführten Zeilenleitungen jeweils eine Entkopplungsdiode D1 bzw. D2 eingefügt ist. Die Bestimmung, welche der Spulen zu erregen bzw. rückzustellen ist, um einen bestimmten Bildpunkt zu aktivieren bzw. wieder zu löschen, erfolgt durch Auswahl der Eingangsklemmen YS1 bis YL7 bzw. den Spaltenpunkten X1 bis X5.

In Fig. 3 erfolgt über die Verbindungsschienen 51, 52 und 53 die Spaltenauswahl, während über die Verbindungsschienen 54, 56 usw. die Zeilenauswahl stattfindet. Dabei sind jeder Zeile zwei Schienen 54 und 56 zugeordnet, da über die eine die Aktivierung der Setzspulen dieser Zeile und über die andern die Aktivierung der Löschspulen dieser Zeile erfolgt, In jeder der Zuleitungen ist dabei eine der bereits in Fig. 6 erwähnten Dioden D1 und D2 eingebaut.

Wie die Fig. 4 und 5 zeigen, sind die einzelnen Magnetspulen 40, 41 ff in matrixartig verteilten . Bohrungen 60 usw. eines Isolierblockes 8 eingelegt, der außer mit den Bohrungen 60 auch mit Bohrungen 70, 71 und 72 versehen ist, durch die die stiftchenförmigen Ansätze der Verbindungsschienen, und zwar sowohl in der Zeilen- als auch in der Spaltenrichtung geführt werden. Jeder Bohrung 60 ff sind dabei drei solcher Bohrungen zur Aufnahme der Spulenanschlüsse zugeordnet.

Die die Bohrungen im Halteblock 8 durchdringenden Kerne der einzelnen Magnete werden, wie auch aus den Fig. 1 und 2 ersichtlich, durch entsprechende Bohrungen eines Halterahmens 3 geführt, der seinerseits Achsen 4 mit den entsprechenden Anzeigeelementen 32, 33 und 34 trägt. Diese gemäß den Fig. 1 und 2 ausgestalteten Anzeigeelemente mit ihrem jeweiligen U-förmigen Polarisationsmagneten stellen die eigentiliche Anzeigefläche des ganzen Anzeigeblokkes dar, wie er im Schema aus Fig. 6 ersichtlich ist. Die Halterung der Achsen erfolgt mit Hilfe eines Halterahmens 54. Bei Störungen in der Arbeitsweise der einzelnen drehbaren Anker braucht also lediglich der Halterahmen 3 abgenommen werden, ohne daß dadurch an den sonstigen Bauelementen des Anzeigeblockes Veränderungen vorzunehmen sind. Die Anschlüsse der Verbindungsschienen 51 bis 53 ff bzw. 54/56 ff werden zweckmäßig als Steckerstife ausgebildet, so daß auch die Verkabelung sehr einfach gehalten werden kann. Besondere Verteilerleisten und dergleichen sind nicht notwendig.

## Patentansprüche

1. Bistabile elektromagnetische Schauzeichen mit jeweils in einem drehbaren Anker eingebauten Polarisationsmagneten (5), wobei die Anzeigefläche jedes Ankers entweder von der einen oder von der anderen Seitefläche (6, 7) eines um die Längsachse (Y) drehbaren Dreikantprismas gebildet wird, der Polarisationsmagnet (5) im Innern des Prismas im Bereich der Längsachse (Y) angebracht ist und die Steuerung des Ankers in eine erste oder in eine zweite Lage durch einen Elektromagneten, erfolgt, dadurch gekennzeichnet, daß der hufeisenförmige Polarisationsmagnet (5) eine in der Längsachse (Y) vorgesehene Achse (4) umgreift und derart ausgebildet ist, daß entweder der eine Pol (N) oder der andere Pol (S) sich in ummitteibarer Nähe des in das Dreikantprisma hineinragenden Endes des stiftförmigen Kerns (2) des Elektromagneten befindet.

2. Bistabile elektromagnetische Schauzeichen nach Anspruch 1, dadurch gekennzeichnet, daß ein den stiftförmigen Kern (2) umfassender kragenförmiger Ansatz (1) als Anschlag für die Innenseiten der Seitenftächen (6, 7) dient.

3. Bistabile elektromagnetische Schauzeichen nach Anspruch 1, dadurch gekennzeichnet, daß mehrere prismenförmige Anker auf einer gemein- . samen Achse angeordnet sind.

4. Bistabile elektromagnetische Schauzeichen nach Ansprüchen 1 und 3, dadurch gekennzeichnet, daß zur Darstellung alphanumerischer Zeichen mehrere Reihen von auf einer gemeinsamen Achse.angeordneten Anker mit Hilfe eines rasterförmig aufgebauten Halterahmens (3) matrixartig zusammengefaßt sind.

5. Bistabile elektromagnetische Schauzeichen nach Ansprüchen 1 und 4, dadurch gekennzeichnet, daß die Bodenplatte des Halterahmens (3) matrixartig verteilte Führungslöcher für den Durchtritt der jeweils einem Anker zugeordneten stiftförmigen Halbweicheisenkerne der einzelnen Elektromagnete versehen ist.

6. Bistabile elektromagnetische Schauzeichen nach Ansprüchen 1, 4 und 5, dadurch gekennzeichnet, daß die den einzelnen Schauzeichen zugeordneten Spulen (1) mit ihren Kernen (2) und Stromzuführungen in matrixartig verteilte Bohrungen eines durch den die Anker tragenden Halterahmen (3) abgedeckteb Isolierblockes eingelegt sind.

7. Bistabile elektromagnetische Schauzeichen nach Anspruch 6, dadurch gekennzeichnet, daß die Stromzuführung zu den Setz- und Löschspulen jedes Schauzeichens über je zwei einer Reihe dieser Spulen zugeordneten Leiterkämme und über einen für beide Spulen jeweils gemeinsamen je einer Spalte zugeordneten Verbindungskamm erfolgt.

8. Bistabile elektromagnetische Schauzeichen nach Anspruch 7, dadurch gekennzeichnet, daß die den einzelnen Spulen zugeordneten Anschlußstifte der beiden für jede Reihe von Schauzeichen vorgesehenen Leiterkämme mit je einer Entkopplungsdiode (D1, D2) versehen sind.

9. Bistabile elektromagnetische Schauzeichen nach Anspruch 1, 7 und 9, dadurch gekennzeichnet, daß die Anschlußenden der Verbindungsschienen der Leiter und Verbindungskämme als Steckerstifte (51-53, 54/56) ausgeformt sind.

## Claims

1. Bistable electromagnetic display devices having each a rotable armature with a built-in polarising magnet (5), whereby the display surface of each armature is formed by the one or the other lateral surface (6, 7) of a three-cornered prism rotable around the longitudinal axis (Y), the polarising magnet (5) is attached within the prism in the area of the longitudinal axis (Y) and the control of the armature from one position to the other position is performed by an electromagnet, characterized in that the horse-shoe shaped polarising magnet (5) embracing a shaft (4) positioned in the longitudinal axis (Y) is formed such, that either one pole (N) or the other pole (S) is located close by near at hand of the end of the pin formed core (2) of the electromagnet projecting into the three cornered prism.

2. Bistable electromagnetic display devices according to claim 1, characterized in, that a shoulder (1) embracing the pin-formed core (2) serves as a stop for the inner side of the lateral surfaces (6, 7).

3. Bistable electromagnetic display devices according to claim 1, characterized in, that several prism shaped armatures are arranged on a common shaft.

4. Bistable electromagnetic display devices according to claim 1 or 3, characterized in that several rows of armatures arranged on a common shaft are combined by means of a pattern fixture holding frame (3) forming a matrix.

5. Bistable electromagnetic display devices according to claims 1 and 4, characterized in, that the bottom plate of the holding frame (3) is provided with matrix like arranged guide holes for the reception of the pin formed soft iron cores of the individual electromagnets assigned each to an armature.

6. Bistable electromagnetic display devices according to claims 1, 4 and 5, characterized in that the coils (1) assigned to the individual display devices together with their cores (2) and conductors are inserted in matrix like arranged holes of an isolating block covered by the holding frame (3) carrying the armatures.

7. Bistable electromagnetic display devices according to claim 6, characterized in that the current supply for the set- and reset coils of each display device is performed each via two conductor cams and via a connecting cam common for both coils of each column.

8. Bistable electromagnetic display device according to claim 7, characterized in that the terminal pins of the individual coils of both for each row of display devices provided conductor cams are supplied with each a decoupling diode (D1, D2).

9. Bistable electromagnetic display device according to claim 6, characterized in that the junction ends of the connecting cams are formed as plug pins (51-53, 54/56).

## Revendications

1. Indicateurs électromagnétiques bistables, compremant des aimants de polarisation (5) incorporés chacun dans une armature rotative, la surface d'affichage de chaque armature étant formée soit par l'une soit par l'autre face latérale (6, 7) d'un prisme triangulaire pouvant tourner autour de son axe longitudinal (Y), l'aimant de polarisation (5) étant disposé à l'intérieur du prisme dans la région de l'axe longitudinal (Y) et la commande de l'armature pour l'amener à une première position s'effectuant par un électroài- mant, caractérisés en ce que l'aimant de polarisation (5), en fer à cheval, entoure un axe (4) disposé sur l'axe longitudinal (Y) et est conformé de manière que soit l'un (N) soit l'autre pôle (S) se trouve à proximité immédiate de l'extrémité, faisant saillie dans le prisme triangulaire, du noyau (2), en forme de tige, de l'életroaimant.

2. Indicateurs selon 1 revendication 1, caractérisés en ce qu'une protubérance en forme de col (9), entourant le noyau (2) en forme-de tige, sert de butée pour les côtés intérieurs des faces latérales (6, 7).

3. lndicateurs selon la revendication 1, caractérisés en ce que plusieurs armatures prismatiques sont disposées sur un axe commun.

4. Indicateurs selon les revendications 1 et 3, caractérisés en ce que plusieurs rangées d'armatures disposées sur un axe commun sont réunies à la façon d'une matrice à l'aide d'un cadre de maintien (3) construit en forme de grille, en vue de la représentation de caractères alphanumériques.

5. Indicateurs selon les revendications 1 et 4, caractérisés en ce que la plaque de base du cadre de maintien (3) est pourvue de trous de guidage, répartis en forme de matrice, pour le passage des noyaux en forme de tige, en fer demi-doux et conjugués chacun à une armature, des différents électroaiments.

6. Indicateurs selon les revendications 1, 4 et 5, caractérisés en ce que les bobines (1) conjuguées aux différents indicateurs sont disposées avec leurs noyaux (2) et leurs arrivéés de courant dans des perçages d'un bloc isolant recouvert par le cadre de maintien (3) portant les armatures.

7. Indicateurs selon la revendication 6, caractérisés en ce que l'amenée de courant aux bobines de positionnement et d'effacement de chaque indicateur s'effectue à travers deux peignes conducteurs, conjugués chaque fois à une rangée de ces bobines, et à travers un peigne de con- . nexion commun aux deux bobines et conjugué à une colonne.

8. Indicateurs selon la revendication 7, caractérisés en ce que les broches de connexion, conjuguées aux différentes bobines, des deux peignes conducteur prévus pour chaque rangée d'indicateurs, sont munies chacune d'une diode de découplage (D1, D2).

9. Indicateurs selon les revendications 1, 7 et 9, caractérisés en ce que les extrémités de raccordement des barres de connexion des conducteurs et peignes de connexion sont réalisées comme des broches de connecteurs (51-53, 54/56).
